# FASCICULE DE BREVET EUROPEEN

(11) **EP 0 511 924 B1**
(45) Date de publication et mention de la délivrance du brevet: **20.09.1995**
(21) Numéro de dépôt: 92440051.8
(22) Date de dépôt: 28.04.1992
(51) Int. Cl.: D01H 13/04

(54) **Guide-mèche pour finisseur, en particulier de frotteur**
Bandführer für Feinstreckwerk, insbesondere Nitschler
Sliver guide for finishing draw frame, in particular rubber condensor

(30) Priorité: 29.04.1991 FR 9105495
(43) Date de publication de la demande: 04.11.1992
(73) Titulaire: N. SCHLUMBERGER ET CIE, S.A., F-68500 Guebwiller (FR)
(72) Inventeur:
(74) Mandataire: Nuss, Pierre

(56) Documents cités:
- FR-A- 2 496 713

## Description

La présente invention concerne le domaine de l'industrie textile, notamment les guide-mèches de finisseurs, en particulier de frotteurs, et a pour objet un guide-mèche pourvu d'un dispositif destiné à éviter l'usure très rapide de certaines parties dudit guide-mèche.

Actuellement, les frotteurs sont généralement équipés de guide-mèches torsadés destinés à assurer le guidage de la mèche provenant du dispositif de frottage et allant vers la bobine.

Au début de la torsade, c'est-à-dire sur la première spire, la mèche change de direction et prend un virage, ce qui a pour effet d'entraîner une usure très rapide de cette première spire.

En outre, le guide-mèche est soumis à un mouvement de débattement alternatif très rapide qui, par l'effet de l'inertie, contribue à casser la torsade à la hauteur de la première spire à l'endroit de l'usure par la mèche.

Les deux causes précitées, conjuguées, provoquent donc la casse des guide-mèches, la cause la plus grave étant l'usure de la torsade par la mèche, du fait qu'il n'est pas possible d'agir sur le mouvement alternatif du guide, ce mouvement faisant partie du processus de renvidage du frotteur.

En outre, les guides torsadés usés ou cassés nécessitent un remplacement fréquent et coûteux entraînant des arrêts correspondants de la machine pour les interventions. De plus, un guide qui se déforme et se détache peut provoquer des dégâts considérables sur la machine et est toujours à l'origine d'une mèche irrégulière et de mauvaise qualité.

On connaît également, par FR-A-2 496 713, un guide-mèche réalisant la séparation des fonctions d'une plaquette de guidage et d'un fil métallique torsadé, afin d'éviter leur désolidarisation lors du fonctionnement. Ce document ne prévoit aucun moyen ni mesure permettant d'éviter une usure prématurée du guide torsadé au niveau du changement de direction de la mèche.

La présente invention a pour but de pallier ces inconvénients.

Elle a, en effet, pour objet un guide-mèche pour finisseur, en particulier de frotteur. L'invention est caracterisée en ce que le guide-mèche est pourvu d'une pièce de détour, disposée au niveau du changement de direction de la mèche, à savoir à hauteur de la première spire du guide torsadé où la mèche prend un virage et constituée sous forme d'une pièce rapportée fixe sur le corps de support du guide torsadé de manière démontable au moyen d'une vis ou analogue.

L'invention sera mieux comprise, grâce à la description ci-après, qui se rapporte à un mode de réalisation préféré, donné à titre d'exemple non limitatif, et expliqué avec référence au dessin schématique annexé, dans lequel :
la figure 1 est une vue en élévation latérale et en coupe d'un guide-mèche conforme à l'invention, et
la figure 2 est une vue partielle en élévation frontale du guide-mèche suivant la figure 1.

Conformément à l' invention et comme le montrent, à titre d'exemple, les figures 1 et 2 du dessin annexé, le guide-mèche de finisseur, en particulier de frotteur, est pourvu d'une pièce de détour 1 disposée au niveau du changement de direction de la mèche 2, à savoir à hauteur de la première spire 3 du guide torsadé 4 où la mèche 2 prend un virage.

La pièce de détour 1 est avantageusement une pièce rapportée fixée sur le corps 5 de support du guide torsadé 4 de manière démontable au moyen d'une vis 6 ou analogue.

Cette pièce 1 est, de préférence, réalisée en un métal ou en un alliage métallique de très grande dureté. Ce métal ou cet alliage peut, par exemple, être traité thermiquement afin de présenter une dureté de surface très élevée et donc une grande résistance à l'usure par la mèche.

Selon une caractéristique de l'invention, la pièce 1 peut comporter, à l'endroit du passage de la mèche, un élément rapporté résistant à l'usure, en particulier en céramique.

Conformément à une autre caractéristique de l'invention, la pièce 1 peut être réalisée entièrement en céramique.

Une telle prévision d'une partie en céramique ou d'une réalisation entièrement en céramique permet l'obtention d'une pièce 1 dont la résistance à l'usure par la mèche au niveau du passage de cette dernière est optimale.

Grâce à ce mode de réalisation, la mèche 2 prend son virage sur la pièce de détour 1 et non plus, comme dans les modes de réalisation connus à ce jour, sur la première spire 3 du guide torsadé 4, qui reste, de ce fait, totalement intacte, la mèche y passant en ligne droite. En effet, le phénomène de sciage de la spire 3 du guide torsadé 4 existant à ce jour peut être évité du fait que, contrairement aux guides existants qui ne peuvent pas subir de traitement thermique leur conférant une dureté superficielle qui les rendrait cassants, la pièce de détour 1 peut être très dure, tout en autorisant une souplesse du guide torsadé 4. Ainsi, l'usure est reportée sur la pièce de détour 1 qui est, en fait, un organe de dimension relativement faible, pouvant être facilement monté et démonté et d'un faible prix de revient.

Le mode de réalisation conforme à l'invention présente donc l'avantage d'éviter des guides torsadés usés ou cassés sur le frotteur et d'obtenir ainsi une mèche dont la qualité est constante.

Grâce à l'invention il est possible de réaliser un guide-mèche de finisseur, en particulier de frotteur, ne présentant pratiquement plus de pièce usée.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention.

## Revendications

1. Guide-mèche pour finisseur, en particulier de frotteur, caractérisé en ce qu'il est pourvu d'une pièce de détour (1), disposée au niveau du changement de direction de la mèche (2), à savoir à hauteur de la première spire (3) du guide torsadé (4) où la mèche (2) prend un virage et constituée sous forme d'une pièce rapportée fixée sur le corps (5) de support du guide torsadé (4) de manière démontable au moyen d'une vis (6) ou analogue.

2. Guide-mèche, suivant la revendication 1, caractérisé en ce que la pièce (1) est, de préférence, réalisée en un métal ou en un alliage métallique de très grande dureté.

3. Guide-mèche, suivant la revendication 1, caractérisé en ce que la pièce (1) comporte, à l'endroit du passage de la mèche, un élément rapporté résistant à l'usure, en particulier en céramique.

4. Guide-mèche, suivant la revendication 1, caractérisé en ce que la pièce (1) est réalisée entièrement en céramique.

## Claims

1. Sliver guide for a finishing draw frame, in particular rubber condenser, characterised in that it is provided with a deflection member (1) arranged in the region of the change of direction of the sliver (2), that is at the level of the first convolution (3) of the twisted guide (4) where the sliver (2) makes a turn, and made in the form of an attachment fixed detachably to the body (5) supporting the twisted guide (4) by means of a screw (6) or the like.

2. Sliver guide according to claim 1, characterised in that the member (1) is preferably produced from a metal or from a very hard metal alloy.

3. Sliver guide according to claim 1, characterized in that the member (1) comprises, at the point of passage of the sliver, a wear-resistant attached element, in particular of ceramic material.

4. Sliver guide according to claim 1, characterized in that the member (1) is produced entirely from ceramic material.

## Patentansprüche

1. Luntenführer für eine Reinkarde, insbesondere eines Nietschlers, dadurch gekennzeichnet, dass er mit einem Umwegführer (1) versehen ist, der an dem Ort angeordnet ist, wo die Richtungsänderung der Lunte (2) erfolgt, also bei der ersten Windung (3) des Drallführers (4), wo die Lunte (2) eine Kurve durchläuft, und der ein aufgesetztes Bauteil ist, welches auf dem Tragteil (5) für den Drallführer (4) mittels einer Schraube (6) oder dergleichen lösbar angebracht ist.

2. Luntenführer nach Anspruch 1, dadurch gekennzeichnet, dass der Umwegführer (1) vorzugsweise aus einem Metall oder einer Metallegierung mit sehr grosser Härte hergestellt ist.

3. Luntenführer nach Anspruch 1, dadurch gekennzeichnet, dass der Umwegführer (1) an dem Ort, an welchem die Lunte durchläuft, ein gesondertes verschleissfestes Element aufweist, das insbesondere aus Keramik hergestellt sein kann.

4. Luntenführer nach Anspruch 1, dadurch gekennzeichnet, dass der Umwegführer (1) vollständig aus Keramik hergestellt ist.
